# FASCICULE DE BREVET EUROPEEN

(11) **EP 0 895 051 B1**
(45) Date de publication et mention de la délivrance du brevet: **27.11.2002**
(21) Numéro de dépôt: 98420128.5
(22) Date de dépôt: 21.07.1998
(51) Int. Cl.: F28F 27/02, F25B 39/02

(54) **Distributeur destiné à équiper les échangeurs thermiques intratubulaires des installations de refroidissement à fluide frigorigène de type diphasique**
Verteiler für Röhrenwärmetauscher einer Zweiphasenkältemittel-Kühlanlage
Distributor for tubular heat exchanger of two-phase refrigerant cooling apparatus

(30) Priorité: 29.07.1997 FR 9709920
(43) Date de publication de la demande: 03.02.1999
(73) Titulaire: COMPAGNIE INDUSTRIELLE D'APPLICATIONS THERMIQUES C.I.A.T., 01350 Culoz (FR)
(72) Inventeur: Bailly, André, 01260 Vieu (FR); Jurkowski, Romuald, 01350 Culoz (FR); Idriss, Mohamed, 92140 Clamart (FR); Altazin, Marc, 73100 Brison Saint Innocent (FR); Meziani, Slimane, 01300 Belley (FR); Navarro, Jean Michel, 73310 Ruffieux (FR)
(74) Mandataire: Myon, Gérard Jean-Pierre

(56) Documents cités:
- DE-A- 3 212 914
- DE-C- 322 789
- US-A- 3 563 055
- US-A- 3 623 505
- US-A- 5 059 226

## Description

La présente invention a trait aux installations de refroidissement (réfrigération ou climatisation) dans lesquelles le liquide à refroidir est traité à l'intérieur d'un échangeur thermique de type intratubulaire parcouru par un fluide frigorigène de nature diphasique.

Ainsi qu'on la très schématiquement indiqué à la figure 1 du dessin annexé aux présentes, un tel échangeur se présente généralement sous la forme d'une enveloppe cylindrique 1 fermée à ses extrémités par deux flasques 2 et 3. Immédiatement en arrière du flasque 3 est prévue une cloison transversale 4 percée de trous, l'espace défini entre le flasque 3 et cette cloison 4 étant divisé par une paroi diamétrale 5 en deux chambres séparées, à savoir une chambre d'admission 6 et une chambre de refoulement 7 à chacun desquelles est associée une canalisation ou tubulure 8, respectivement 9, reliée à une source de fluide frigorifique sous pression.

L'espace 10 compris entre la cloison 4 et le flasque 2 renferme une multitude de tubes d'échange thermique 11 en forme de boucles ou de portions rectilignes à coudes dont les extrémités sont engagées dans les trous de la cloison 4 de façon à assurer la liaison entre les chambres 6 et 7 pour la circulation du fluide frigorigène. Le liquide à refroidir (eau ou autre) est admis dans l'espace 10 de l'enceinte 1 à travers une tubulure d'entrée 12 et en ressort à travers une tubulure de sortie 13 après avoir été refroidi au contact des tubes bouclés 11.

Par suite de la nature diphasique du fluide frigorigène utilisé (le plus souvent du type connu sous la référence R22), il est évidemment nécessaire de prévoir des moyens propres à assurer l'homogénéité du fluide qui emplit la chambre d'admission 6, afin que les différents tubes 11 soient alimentés de façon régulière. Ce résultat est obtenu en pratique en disposant à l'intérieur du débouché de la tubulure 8 un distributeur diphasique schématisé en A, généralement du type de celui qui est représenté en figure 2.

Il s'agit en fait d'une pièce massive 14 qui est obtenue par usinage en présentant :
- une extrémité cylindrique 14a engagée dans la tubulure 8 et percée axialement d'une ouverture profilée de manière à définir un col de Venturi 14b (qui est parfois remplacé par un diaphragme rapporté) ;
- une partie centrale conique 14c dont la pointe est tournée vers le col de Venturi 14b ;
- et une extrémité 14d à profil tronconique ouvert à l'opposé dudit col 14b, cette extrémité étant percée d'une série de canaux divergents 14e.

Un tel distributeur diphasique donne d'excellents résultats, mais son prix de revient est très élevé par suite du travail d'usinage nécessaire à sa réalisation.

Par ailleurs, on connaît DE-A-32 12 914, qui décrit un distributeur pour échangeur de chaleur, formé par une tôle pliée en forme de calotte sphérique. Ce distributeur ne permet cependant pas d'obtenir des résultats satisfaisants dans une utilisation diphasique.

C'est à l'inconvénient de coût précité qu'entend remédier l'invention, sans pour autant abaisser la qualité du résultat obtenu.

Le distributeur suivant l'invention est principalement remarquable en ce qu'il est constitué par une tôle qui est profilée à la manière d'une calotte sphérique ouverte en direction du débouché de la tubulure d'admission et qui présente une série de perforations disposées autour d'une partie centrale pleine du distributeur.

Les essais ont démontré qu'un tel agencement assurait en fait une homogénéisation du fluide frigorigène diphasique au moins aussi satisfaisante que les distributeurs usuels suivant figure 2, alors que le prix de revient est réduit dans une mesure très importante.

Il s'est par ailleurs avéré que les résultats les plus favorables étaient obtenus en réalisant la partie centrale pleine de la calotte perforée un cône orienté axialement avec la pointe engagée dans la tubulure d'admission de fluide frigorifique.

Le dessin annexé, donné à titre d'exemple, permettra de mieux comprendre l'invention, les caractéristiques qu'elle présente et les avantages qu'elle est susceptible de procurer:

Comme indiqué plus haut, figure 1 indique la structure générale d'un échangeur thermique intratubulaire usuel, tandis que figure 2 rappelle schématiquement l'agencement d'un distributeur diphasique de type classique.

Figure 3 est une coupe axiale d'une tubulure d'admission équipée d'un distributeur suivant la présente invention.

Figure 4 montre de la même manière une variante de réalisation du distributeur suivant figure 3.

Figure 5 est une vue en élévation d'un distributeur établi conformément au mode de mise en oeuvre préféré de l'invention.

Figure 6 est une coupe axiale du distributeur suivant figure 5.

Le distributeur diphasique représenté en figure 3 est constitué par une tôle 15 emboutie de façon à se présenter sous la forme d'une calotte sphérique. La partie centrale 15a est prévue pleine tandis que la zone périphérique est percée d'une série de perforations 15b, avantageusement disposées suivant des rangées concentriques dont le nombre varie en fonction du diamètre de la tôle ou pièce 15.

Cette pièce 15 est fixée de toute manière appropriée (soudure par exemple) par son bord contre la paroi intérieure du flasque 3 de l'échangeur, de façon à se trouver orientée suivant l'axe du débouché de la tubulure d'admission 8 dans la chambre 6 dudit échangeur. Le fluide frigorigène diphasique qui parcourt sous pression cette canalisation 8 est obligé de traverser les perforations 15b. Les turbulences engendrées par le heurt de ce fluide contre la partie centrale pleine 15a et par la résistance exercée par lesdites perforations au passage dudit fluide assurent le mélange efficace des deux phases de celui-ci, de sorte qu'on obtient dans ces conditions une homogénéisation efficace à l'intérieur de la chambre d'admission 6 qui alimente les tubes bouclés 11.

Figure 4 illustre une variante dans laquelle l'ensemble de la calotte sphérique, ici référencée 16, est percé de perforations 16b, la partie centrale pleine étant obtenue à l'aide d'une pastille 16a rapportée à l'intérieur de ladite calotte suivant une corde dans la coupe axiale de figure 4. Le résultat obtenu est identique à celui de la forme de réalisation suivant figure 3, les coûts de fabrications étant remarquablement réduits dans un cas comme dans l'autre.

L'homogénéisation du fluide frigorigène diphasique est sensiblement amélioré lorsqu'on adopte la forme de réalisation illustrée en figure 5 et 6. Ici la calotte sphérique 17 est percée de perforations 17b sur toute sa surface, comme en figure 4, et la zone centrale pleine est obtenue en rapportant à l'intérieur de ladite calotte 17, non plus une pièce ou pastille plane, mais un corps conique 17a dont la pointe se trouve engagée à l'intérieur de la tubulure 8. Le corps conique 17a favorise l'éclatement du fluide frigorifique et sa division en direction de la zone périphérique perforé.

De manière avantageuse, le corps à profil conique 17a est pourvu, sur sa surface extérieure, de rainures s'étendant parallèlement à l'axe de ce corps 17a, c'est-à-dire parallèlement à la direction d'écoulement du fluide dans la tubulure 8.

Ces rainures non représentées permettent l'alimentation de la zone située derrière la base du cône, entre ce dernier et la calotte sphérique 17.

Ces rainures s'étendent au moins entre la base du cône et le débouché de la tubulure d'admission du fluide.

## Revendications

1. Distributeur destiné à équiper les échangeurs thermiques intratubulaires des installations de refroidissement à fluide frigorigène de nature diphasique, du genre propre à être fixé au niveau du débouché de la tubulure d'admission du fluide à l'intérieur de la chambre (6) qui alimente les tubes d'échange (11), **caractérisé en ce qu'**il est constitué par une tôle (15, 16, 17) qui est profilée à la manière d'une calotte sphérique ouverte en direction du débouché de la tubulure (8) et qui présente une série de perforations (15b, 16b, 17b) disposées autour d'une partie centrale pleine (15a, 16a, 17a) du distributeur.

2. Dispositif suivant la revendication 1, **caractérisé en ce que** la partie centrale pleine est définie par une pastille plane (16a) rapportée dans le fond du profil de la calotte sphérique.

3. Distributeur suivant la revendication 1, **caractérisé en ce que** la partie centrale pleine est définie par un corps (17a) à profil conique dont la pointe est apte à être engagée dans la tubulure (8).

4. Distributeur suivant la revendication 3, **caractérisé en ce que** le corps (17a) à profil conique est pourvu, sur sa surface extérieure, de rainures s'étendant depuis la base du cône, parallèlement à son axe, de manière à permettre l'alimentation de la zone située derrière ladite base.

## Patentansprüche

1. Verteiler für Röhrenwärmetauscher einer Zweiphasenkältemittel-Kühlanlage, geeignet zur Anordnung im Bereich der Öffnung der Einlassleitung für Flüssigkeit in das Innere der Kammer (6), die die Rohre des Tauschers (11) speist, **gekennzeichnet durch** eine Ausbildung aus einem Blech (15, 16, 17), das wie eine sphärische, in Richtung der Öffnung des Rohres (8) geöffnete Kalotte geformt ist, und das eine Reihe von Löchern (15b, 16b, 17b) aufweist, die um den vollen Zentral-Bereich (15a, 16a, 17a) des Verteilers herum angeordnet sind.

2. Vorrichtung nach Anspruch 1, **dadurch gekennzeichnet, dass** der volle Zentral-Bereich durch ein ebenes Täfelchen (16a). eingesetzt im Boden des Profils der kugelförmigen Kalotte, begrenzt ist.

3. Verteiler nach Anspruch 1, **dadurch gekennzeichnet, dass** der volle Zentral-Bereich begrenzt ist durch einen Körper (17a) von konischem Profil dessen Fußspitze geeignet ist mit dem Rohr (8) zu korrespondieren.

4. Verteiler nach Anspruch 3. **dadurch gekennzeichnet, dass** der Körper (17a) von konischem Profil auf seiner äußeren Ober-fläche derart mit Nuten ausgestattet ist. die sich von der Basis des Konus parallel zu seiner Achse erstrecken, um die Speisung der rückwärtig liegenden Zone besagter Basis zu erlauben.

## Claims

1. Distributor designed to equip the tubular heat exchangers of cooling plants with a two-phase refrigerant, of the type suitable for being attached to the opening of the pipe for admitting the fluid into the chamber (6) which supplies the exchange tubes (11), **characterized in that** it consists of a metal sheet (15, 16, 17) which is profiled in the form of a spherical dome open in the direction of the opening of the pipe (8) and which has a series of perforations (15b, 16b, 17b) placed around a solid central part (15a, 16a, 17a) of the distributor.

2. Device according to Claim 1, **characterized in that** the solid central part is defined by a flat disc (16a) fitted in the bottom of the profile of the spherical dome.

3. Distributor according to Claim 1, **characterized in that** the solid central part is defined by a body (17a) with a conical profile, the point of which is capable of engaging in the tube (8).

4. Distributor according to Claim 3, **characterized in that** the body (17a) with a conical profile is provided, on its outer surface, with grooves extending from the base of the cone, parallel to its axis, so as to make it possible to supply the zone located behind the said base.
